# EUROPÄISCHE PATENTSCHRIFT

(11) **EP 2 725 938 B1**
(45) Veröffentlichungstag und Bekanntmachung des Hinweises auf die Patenterteilung: **16.08.2017**
(21) Anmeldenummer: 12730895.5
(22) Anmeldetag: 22.06.2012
(51) Int. Cl.: A45D 1/04, A45D 2/00

(54) **BEHEIZBARES HAARFORMGERÄT**
HEATABLE HAIR STYLING DEVICE
APPAREIL CHAUFFANT DE MISE EN FORME DES CHEVEUX

(30) Priorität: 01.07.2011 DE 102011078562
(43) Veröffentlichungstag der Anmeldung: 07.05.2014
(73) Patentinhaber: BSH Hausgeräte GmbH, 81739 München (DE)
(72) Erfinder: ALTMANN, Berthold, 83374 Oderberg (DE); BLISCHKE, Daniela, 92360 Mühlhausen (DE); COPITZKY, Thomas, 83278 Traunstein (DE); HAFER, Christian, 85435 Erding (DE)
(86) Internationale Anmeldenummer: PCT/EP2012/062050
(87) Internationale Veröffentlichungsnummer: WO 2013/004519

(56) Entgegenhaltungen:
- EP-A1- 2 386 219
- EP-A1- 2 397 045
- CN-U- 201 624 260
- CN-U- 201 822 159
- JP-A- 2001 104 036
- KR-A- 20100 130 573
- KR-B1- 100 988 162
- US-A1- 2007 240 731

## Beschreibung

Die vorliegende Erfindung betrifft ein beheizbares Haarformgerät.

Es sind verschiedene beheizbare Haarformgeräte bekannt, die dazu ausgebildet sind, unter Einwirkung von Wärme und ggfs. zusätzlich durch mechanische Einwirkung bei einem Frisieren von Haaren zu unterstützen bzw. dabei zu unterstützen, Haare in eine gewünschte Form zu bringen oder diesen ein gewünschtes Aussehen zu geben.

Es sind insbesondere Haarglätter bekannt, bei denen durch Einbringen von Wärme und gleichzeitiges Ausüben einer mechanischen Kraft die zu behandelnden Haare geglättet werden, um den Haaren das gewünschte Aussehen zu verleihen. Derartige Haarglätter weisen zumindest eine beheizbare Platte (bzw. Heizplatte) auf, die in der Regel elektrisch beheizbar ist. Die zumindest eine beheizbare Platte weist dabei üblicherweise zumindest einen flächigen Abschnitt auf, der im Betrieb in Kontakt mit den zu glättenden Haaren gebracht wird. Bekannte Haarglätter weisen dabei üblicherweise eine weitere Platte auf, die derart gegen die zumindest eine beheizbare Platte bewegbar ist, dass zwischen den beiden Platten zu glättende Haare eingebracht werden können und die eingebrachten Haare durch die weitere Platte gegen die zumindest eine beheizbare Platte gedrückt werden können. Die weitere Platte kann dabei insbesondere auch als beheizbare Platte ausgebildet sein, um einen gleichmäßigen beidseitigen Wärmeeintrag in die zu glättenden Haare bereitzustellen. Derartige Haarglätter weisen oftmals eine zangenartige Form auf, die es ermöglicht, mit einer Hand die zumindest eine beheizbare Platte und die weitere Platte unter Einschluss von Haaren zwischen diesen gegeneinander zu bewegen.

EP 1 698 249 B1 beschreibt ein Glätteisen mit einem ersten Pressteil und einem zweiten Pressteil mit Stahlplatten, in denen Heizdrahtelemente eingebaut sind. Ein Pufferteil ist an der Stahlplatte befestigt, die am zweiten Pressteil angebracht ist. Das Pufferteil ist aus einem elastischen und wärmebeständigen Material hergestellt und in einer Kerbe in der Stahlplatte aufgenommen und gehalten.

CN 201 624 260 U beschreibt einen Haarglätter mit einem ersten Arm und einem zweiten Arm, an denen jeweils eine Heizplatte angeordnet ist, wobei benachbart zu einer der Heizplatten ein Kammelement zur Haarbehandlung angeordnet ist.

Es ist Aufgabe der vorliegenden Erfindung, ein verbessertes beheizbares Haarformgerät bereitzustellen, bei dem die Gefahr einer Beschädigung von zu behandelndem Haar minimiert ist und gleichzeitig eine ausreichende Zugkraft auf das zu behandelnde Haar ausgeübt werden kann und das ferner in besonders kostengünstiger Weise herstellbar ist.

Die Aufgabe wird durch ein beheizbares Haarformgerät nach Anspruch - 1 gelöst. Vorteilhafte Weiterbildungen sind in den abhängigen Ansprüchen angegeben.

Das beheizbare Haarformgerät weist einen ersten Arm und einen zweiten Arm, die unter Einschluss von zu formendem Haar dazwischen gegeneinander bewegbar sind, auf. Zumindest der erste Arm ist mit einer beheizbaren Platte zum Erwärmen von zu formendem Haar versehen, entlang der das Haar zum Formen in einer Durchzugsrichtung bewegbar ist. Zumindest ein Zugelement zum Ausüben einer Zugkraft auf das zu formende Haar ist neben der beheizbaren Platte derart angeordnet, dass in der Durchzugsrichtung bewegtes Haar vor und/oder nach der beheizbaren Platte über das Zugelement bewegt wird.

Durch das Vorsehen des Zugelements kann die beheizbare Platte mit einer sehr glatten Oberfläche versehen werden, bei der die Gefahr einer Beschädigung der zu behandelnden Haare minimiert ist, und es kann trotzdem eine ausreichend große Zugkraft bereitgestellt werden, sodass die Haare effizient in der gewünschten Weise geformt werden können. Da das Zugelement neben der beheizbaren Platte angeordnet ist, kann es in besonders kostengünstiger und praktikabler Weise bereitgestellt werden, die insbesondere keine zusätzliche Anpassung der beheizbaren Platte erfordert. Das Zugelement kann in dieser Weise unabhängig von der Platte ausgestaltet sein, z.B. auch entnehmbar oder relativ zu der beheizbaren Platte verschiebbar oder klappbar ausgebildet sein. Es kann insbesondere auch eine Mehrzahl von Zugelementen vorgesehen sein, wobei die einzelnen Zugelemente auch an verschiedenen Stellen angeordnet sein können.

Wenn das zumindest eine Zugelement aus einem elastischen und wärmebeständigen Material gefertigt ist, kann in besonders haarschonender Weise die gewünschte Zugkraft bereitgestellt werden. Bevorzugt ist das zumindest eine Zugelement aus wärmebeständigem Silikon oder Polyurethan gefertigt, da insbesondere in diesem Fall ein hohes Maß an Beständigkeit und eine besonders haarschonende Ausgestaltung ermöglicht sind.

Gemäß einer Ausgestaltung ist das Zugelement oder eine Mehrzahl von Zugelementen derart angeordnet, dass in der Durchzugsrichtung bewegtes Haar sowohl vor als auch nach der beheizbaren Platte über das Zugelement bzw. die Zugelemente bewegt wird. In diesem Fall ist die Benutzung des beheizbaren Haarformgeräts nicht richtungsgebunden und kann insbesondere in einfacher und komfortabler Weise sowohl mit der rechten Hand als auch mit der linken Hand bedient werden. Es kann z.B. ein Zugelement vorgesehen sein, dass sich derart erstreckt, dass Bereiche von diesem sowohl vor als auch nach der beheizbaren Platte angeordnet sind. Es ist z.B. aber auch möglich, dass jeweils ein Zugelement (oder mehrere Zugelemente) vor und nach der beheizbaren Platte angeordnet ist (bzw. sind).

Wenn sowohl der erste Arm als auch der zweite Arm jeweils mit zumindest einer beheizbaren Platte versehen sind, kann in besonders vorteilhafter Weise ein gleichmäßiger Wärmeeintrag von zwei Seiten erfolgen. Es ist z.B. auch möglich, an jedem Arm jeweils mehrere beheizbare Platten vorzusehen.

Gemäß einer erfindungsgemäßen Ausgestaltung ist die beheizbare Platte an dem ersten Arm derart flexibel gehalten, dass sie in einer Richtung im Wesentlichen senkrecht zu der Durchzugsrichtung relativ zu dem zumindest einen Zugelement beweglich ist. Die Beweglichkeit kann dabei insbesondere in der Richtung gegeben sein, in der der erste Arm und der zweite Arm relativ zueinander bewegbar sind. In diesem Fall kann die resultierende Zugkraft durch den Benutzer in komfortabler Weise durch das Maß bestimmt werden, in dem die beiden Arme zusammengedrückt werden und durch das flexible Halten kann trotzdem eine Beschädigung des Haares durch einen zu großen Druck vermieden werden. Das flexible Halten kann z.B. durch eine Halterung unter Ausnutzung von Federspannung realisiert sein.

Gemäß einer Ausgestaltung ist das zumindest eine Zugelement entnehmbar und/oder wegklappbar und/oder verschiebbar ausgebildet. In diesem Fall kann der Benutzer in komfortabler Weise einfach selbst entscheiden, ob er die Wirkung des Zugelements in Anspruch nehmen möchte oder nicht.

Gemäß einer erfindungsgemäßen Ausgestaltung ist das zumindest eine Zugelement aus einem elastischen und wärmebeständigen Material gefertigt und die beheizbare Platte ist derart auf dem Zugelement gelagert, dass zumindest ein Bereich des Zugelements in Abhängigkeit von einem auf die beheizbare Platte ausgeübten Druck durch Deformation unterschiedlich weit seitlich neben der beheizbaren Platte herausgedrückt wird. In diesem Fall wird durch das Material des Zugelements gleichzeitig eine flexible Lagerung der beheizbaren Platte bereitgestellt und es werden in kompakter und einfacher Weise sowohl eine flexible Lagerung der beheizbaren Platte als auch die Bereitstellung der gewünschten Zugkraft erzielt.

Bevorzugt kann das beheizbare Haarformgerät ein Haarglätter sein.

Gemäß einer Ausgestaltung weist das zumindest eine Zugelement eine Beflockung, ein Fasermaterial und/oder einen Filz auf. Mit diesen Materialien können ebenfalls gleichzeitig eine schonende Behandlung des Haares und eine ausreichende Zugkraft bereitgestellt werden.

Gemäß einer Ausgestaltung ist eine Mehrzahl von Zugelementen vorgesehen, die derart angeordnet sind, dass sie zu formendes Haar fassen und somit Zugkraft auf die Haare ausüben. Das Fassen und Ausüben von Zugkraft kann z.B. durch die geometrische Anordnung der Zugelemente und/oder eine Beweglichkeit der beheizbaren Platten relativ zu den Zugelementen realisiert werden.

Weitere Vorteile und Zweckmäßigkeiten der Erfindung ergeben sich aus der nachfolgenden Beschreibung von Ausführungsbeispielen unter Bezugnahme auf die beigefügten Zeichnungen.
- Fig. 1: ist eine schematische Darstellung eines beheizbaren Haarformgeräts,
- Fig. 2: ist eine schematische Darstellung eines ersten Arms mit einer beheizbaren Platte bei der ersten nicht erfindungsgemäßen Ausführungsform,
- Fig. 3: ist eine schematische Darstellung des beheizbaren Haarformgeräts im Betrieb,
- Fig. 4: ist eine schematische Darstellung des beheizbaren Haarformgeräts und eines in Form eines aufsteckbaren Rahmens ausgebildeten Zugelements,
- Fig. 5a: ist eine schematische Darstellung eines beheizbaren Haarformgeräts gemäß einer zweiten Ausführungsform in einem Zustand ohne ausgeübten Druck,
- Fig. 5b: ist eine schematische Darstellung des beheizbaren Haarformgeräts gemäß der zweiten Ausführungsform in einem Zustand mit ausgeübtem Druck,
- Fig. 6a: ist eine schematische Darstellung eines beheizbaren Haarformgeräts gemäß einer dritten Ausführungsform,
- Fig. 6b: ist eine schematische Darstellung des Haarformgeräts gemäß der dritten Ausführungsform im Betrieb,
- Fig. 7: ist eine schematische Darstellung eines Zugelements gemäß einer Abwandlung und
- Fig. 8: ist eine schematische Schnittdarstellung eines Zugelements bei einer bevorzugten Ausgestaltung.

### ERSTE NICHT ERFINDUNGSGEMÄßE AUSFÜHRUNGSFORM

Im Folgenden wird unter Bezugnahme auf die Fig. 1 bis Fig. 3 eine erste nicht erfindungsgemäße Ausführungsform beschrieben. Fig. 1 ist eine schematische Darstellung eines beheizbaren Haarformgeräts 1 gemäß der Ausführungsform. Bei der Ausführungsform ist das beheizbare Haarformgerät 1 durch einen Haarglätter (teilweise auch als Glätteisen bezeichnet) gebildet. Das Haarformgerät 1 weist einen zangenartigen Aufbau mit einem ersten Arm 2 und einem zweiten Arm 3, die über ein Gelenk miteinander verbunden sind, auf. Der erste Arm 2 und der zweite Arm 3 sind über das Gelenk derart miteinander verbunden, dass ein freies Ende 2a des ersten Arms 2 und ein freies Ende 3a des zweiten Arms 3 aufeinander zu und voneinander weg bewegbar sind, wie in Fig. 1 schematisch durch einen Pfeil dargestellt ist. An dem ersten Arm 2 und an dem zweiten Arm 3 ist jeweils eine beheizbare Platte 4 vorgesehen. Das Haarformgerät 1 ist derart ausgebildet, dass die beheizbaren Platten 4 elektrisch beheizbar sind. Die beheizbare Platte 4 kann z.B. durch ein mit zumindest einem elektrischen Heizelement versehenes Aluminiumprofil oder durch eine mit zumindest einem elektrischen Heizelement versehene Platte aus z.B. Glas, Glaskeramik, Keramik, einem temperaturbeständigen Kunststoff oder ähnlichem gebildet sein. In dem Fall von Glas sind insbesondere Gläser bevorzugt, die für einen Einsatz als zu beheizende Platte geeignet sind, wie z.B. Quarzglas oder Borosilikatglas. Zur Zuführung von elektrischer Leistung ist an dem beheizbaren Haarformgerät 1 ein Kabel 5 für eine elektrische Leistungsversorgung vorgesehen. Das beheizbare Haarformgerät 1 ist dazu ausgestaltet, dass zu glättende Haare zwischen die beiden beheizbaren Platten 4 gebracht werden, die beiden beheizbaren Platten 4 unter Einschluss der Haare dazwischen aufeinander zu bewegt werden und die Haare durch Wärmeeinwirkung und Ausüben einer Zugkraft entlang der Erstreckungsrichtung der Haare geglättet werden.

In Fig. 2 ist schematisch die Anordnung der beheizbaren Platte 4 an dem ersten Arm 2 in einer Ansicht auf z.B. das freie Ende des ersten Arms 2 dargestellt. In Fig. 3 ist das beheizbare Haarformgerät 1 im Betrieb in einer Ansicht senkrecht zu der Ansicht aus Fig. 1 dargestellt, wobei das Material des ersten Arms 2 transparent dargestellt ist, um darunter liegende Komponenten erkennbar zu machen. Wie in Fig. 3 zu erkennen ist, wird das beheizbare Haarformgerät 1 im Betrieb in einer Bewegungsrichtung -D relativ zu den zu glättenden Haaren H bewegt, sodass die zu glättenden Haare H in einer Durchzugsrichtung D über die beheizbaren Platten 4 bewegt werden.

Wie in Fig. 2 und Fig. 3 dargestellt ist, ist der erste Arm 2 mit Zugelementen 6 versehen, die sich neben der beheizbaren Platte 4 in einer Richtung senkrecht zu der Durchzugsrichtung D erstrecken. Die Zugelemente 6 sind dabei in Bezug auf die Durchzugsrichtung D vor und nach (links und rechts in Fig. 3) der beheizbaren Platte 4 angeordnet. Die Zugelemente 6 sind bei der Ausführungsform aus einem elastischen und wärmebeständigen Material gefertigt. Die Zugelemente 6 können insbesondere aus wärmebeständigem Silikon oder Polyurethan gefertigt sein. Obwohl in den Fig. 2 und Fig. 3 dargestellt ist, dass auf beiden Seiten der beheizbaren Platte 4 jeweils ein Zugelement 6 angeordnet ist, ist es z.B. auch möglich, nur auf einer Seite der beheizbaren Platte 4 ein Zugelement 6 (oder mehrere Zugelemente 6) vorzusehen oder z.B. auf beiden Seiten mehrere separate Zugelemente 6 vorzusehen.

Wie in Fig. 2 schematisch dargestellt ist, sind die Zugelemente 6 derart angeordnet, dass sie nach oben etwas über die beheizbare Platte 4 hervorstehen, sodass die zu glättenden Haare H auf jeden Fall in Kontakt mit den Zugelementen 6 gelangen. Obwohl in Fig. 2 schematisch dargestellt ist, dass der erste Arm 2 eine gewölbte Querschnittform aufweist, sind auch andere Formen möglich. Obwohl in Fig. 2 schematisch ein rechteckiger Querschnitt der Zugelemente 6 dargestellt ist, sind diese nicht auf diese Ausgestaltung beschränkt und es z.B. auch andere Formen, wie z.B. rund, oval, dreieckig, mehreckig, etc. zum Einsatz kommen und es ist z.B. auch möglich, dass die Zugelemente 6 die Form eines Hohlprofils aufweisen. Die Zugelemente 6 können z.B. fest an dem beheizbaren Haarformgerät 1 befestigt sein, insbesondere fest verklebt, verklemmt, verschraubt, formschlüssig mit einer anderen Komponente verbunden sein (z.B. über ein Nutenprofil) oder aber auch entnehmbar ausgebildet sein. Die Zugelemente 6 können z.B. an dem Material des ersten Arms 2 befestigt sein oder z.B. auch zwischen dem Material des ersten Arms 2 und der beheizbaren Platte 4 angeordnet sein.

Durch das Vorsehen der Zugelemente 6 kann die beheizbare Platte 4 mit einer sehr glatten und haarschonenden Oberfläche versehen sein, da diese nicht die erforderliche Zugkraft auf die zu glättenden Haare H aufbringen muss. Trotz einer solchen glatten Oberfläche wird bei der Ausführungsform eine gewünschte resultierende Zugkraft auf das zu glättende Haar ausgeübt, da die Zugelemente 6 vorgesehen sind. Die Höhe der Zugelemente 6 und das Maß der Kompressibilität der Zugelemente 6 können insbesondere derart aufeinander abgestimmt werden, dass auch bei einem sehr starken Zusammendrücken des ersten Arms 2 und des zweiten Arms 3 durch einen Benutzer keine Beschädigung des zwischen den Armen befindlichen Haares erfolgt.

Eine besonders bevorzugte Ausgestaltung der Zugelemente 6 ist in Fig. 8 schematisch dargestellt. Fig. 8 ist dabei eine schematisch Schnittdarstellung eines Zugelements 6, wobei der Schnitt in einer Richtung senkrecht zu der Haupterstreckungsrichtung des Zugelements ausgeführt ist. Mit anderen Worten entspricht die Blickrichtung bei der schematischen Schnittdarstellung von Fig. 8 der Blickrichtung aus Fig. 2. Wie in Fig. 8 zu sehen ist, weist das Zugelement 6 einen in etwa T-förmigen Querschnitt auf, wobei ein schmalerer unterer Abschnitt der T-Form als ein Befestigungsabschnitt 6a ausgebildet ist und ein breiterer oberer Abschnitt der T-Form als ein Zugabschnitt 6b ausgebildet ist, der dazu vorgesehen ist, mit dem zu formenden Haar in Kontakt gebracht zu werden. Bei der dargestellten Ausgestaltung ist das Zugelement 6 aus wärmebeständigem Silikon gebildet. Bei der Ausgestaltung ist der Befestigungsabschnitt 6a massiv ausgeführt und auf seiner Außenseite mit einer Mehrzahl von länglichen Vorsprüngen versehen, die sich im Wesentlichen parallel zu der Haupterstreckungsrichtung des Zugelements 6 (d.h. in einer Richtung senkrecht zu der Darstellungsebene von Fig. 8) erstrecken. Der Zugabschnitt 6b ist einstückig mit dem Befestigungsabschnitt 6a ausgebildet und ist bei der dargestellten Ausführungsform insbesondere als ein Hohlprofil mit einem im Inneren ausgebildeten Hohlraum ausgebildet. Bevorzugt kann das Zugelement 6 dabei derart ausgelegt sein, dass eine dem zu formenden Haar zugewandte Seite des Zugabschnitts 6b in einem entspannten Zustand konkav ausgebildet ist, wie in Fig. 8 schematisch durch schwache gewölbte Linien L dargestellt ist, und unter Druckausübung durch elastische Deformation in eine im Wesentlichen ebene Form gebracht werden kann. In diesem Fall kann eine rückstellende Kraft, die durch die Eigenspannung des Materials des Zugelements 6 hervorgerufen wird, die gewünschte Zugwirkung auf das zu formende Haar verstärken, ohne dass die Gefahr einer Schädigung des Haares besteht. Ferner wird in dieser Weise eine gleichmäßige Verteilung der Zugkräfte auf das zu formende Haar erzielt, da das Zugelement 6 z.B. in einem Bereich, in dem mehr Haare zwischen den Armen 2 und 3 gehalten sind, stärker nachgeben kann.

Bei der bevorzugten Ausführungsform des beheizbaren Haarformgeräts 1 ist an oder in dem Arm 2 bzw. 3 neben der beheizbaren Platte 4 eine längliche Ausnehmung ausgebildet, in die der Befestigungsabschnitt 6a des Zugelements 6 unter Presspassung eingedrückt werden kann, sodass die länglichen Vorsprünge einen Rückhalt des Zugelements 6 in der länglichen Ausnehmung bewirken. Dieser Rückhalt verhindert einerseits ein Herausfallen des Zugelements 6 und stellt andererseits eine Gegenkraft für die elastische Deformation des Zugabschnitts 6b bereit. Ferner ist bei dieser Ausgestaltung erreicht, dass ein Nutzer in einfacher Weise das Zugelement 6 entnehmen kann (z.B. zum Reinigen) und bei Bedarf auch einfach durch ein neues Zugelement 6 ersetzen kann.

Da die Zugelemente 6 neben der beheizbaren Platte 4 angeordnet sind, muss die beheizbare Platte 4 nicht speziell angepasst werden, damit die Zugelemente 6 befestigt werden können.

Der zweite Arm 3 kann z.B. in gleicher Weise wie der erste Arm 2 ausgebildet sein. Er kann dabei z.B. auch mit Zugelementen 6 versehen sein. Vorzugsweise ist der zweite Arm 3 ebenfalls mit Zugelementen 6 versehen. Dabei sind die Zugelemente 6 an dem zweiten Arm 3 bevorzugt derart angeordnet, dass sie bei einem Schließen der Arme des beheizbaren Haarformgeräts den Zugelementen 6 des Armes 2 gegenüberliegen. die Zugelemente 6 an den beiden Armen können dabei z.B. derart angeordnet sein, dass sie einander im geschlossenen Zustand des beheizbaren Haarformgeräts berühren, oder z.B. derart, dass zwischen diesen ein kleiner Spalt ausgebildet wird.

Es ist z.B. aber auch möglich, dass nur der erste Arm 2 mit Zugelementen 6 versehen ist.

### ZWEITE NICHT ERFINDUNGSGEMÄßE AUSFÜHRUNGSFORM

In Fig. 4 ist schematisch eine nicht erfindungsgemäße Ausführungsform des beheizbaren Haarformgeräts 1 dargestellt, wobei in Fig. 4 unten eine schematische Aufsicht auf den ersten Arm 2 von der Innenseite dargestellt ist. Da sich die zweite Ausführungsform nur in der Ausgestaltung des Zugelements 6 von der ersten Ausführungsform unterscheidet, werden im Folgenden nur die Unterschiede erläutert und es werden dieselben Bezugszeichen wie bei der ersten Ausführungsform verwendet. Die zweite Ausführungsform unterscheidet sich von der ersten Ausführungsform darin, dass nicht auf beiden Seiten der beheizbaren Platte 4 jeweils separate Zugelemente 6 vorgesehen sind, sondern ein Zugelement 6 vorgesehen ist, dass als Rahmen ausgebildet ist, der die beheizbare Platte 4 allseitig umgeben kann. Das als Rahmen ausgebildete Zugelement 6 kann derart an dem ersten Arm 2 platziert werden, dass das Zugelement 6 ringsum die beheizbare Platte 4 umgibt, wie in Fig. 4 schematisch durch einen Pfeil dargestellt ist. Das Zugelement 6 kann dabei wiederum fest an dem ersten Arm 2 befestigt sein oder z.B. auch entnehmbar ausgebildet sein, sodass ein Benutzer selbst entscheiden kann, ob er die Funktionalität des Zugelements 6 nutzt. Das Zugelement 6 gemäß der zweiten Ausführungsform kann dabei bevorzugt aus den in Bezug auf die erste Ausführungsform angegebenen Materialien gefertigt sein. In Fig. 4 sind der erste Arm 2 und das Zugelement 6 nach Art einer Explosionsdarstellung dargestellt.

### DRITTE AUSFÜHRUNGSFORM

Die Fig. 5a und Fig. 5b zeigen schematisch eine dritte Ausführungsform der vorliegenden Erfindung. Die dritte Ausführungsform unterscheidet sich lediglich in der Ausgestaltung des elastischen Zugelements 6 und der Anordnung der beheizbaren Platte 4 von der ersten Ausführungsform. Aus diesem Grund werden wiederum nur die Unterschiede zu der ersten Ausführungsform erläutert und dieselben Bezugszeichen verwendet.

Fig. 5a zeigt den ersten Arm 2 des beheizbaren Haarformgeräts 1 gemäß der dritten Ausführungsform in einem entspannten Zustand, bei dem kein Druck auf die beheizbare Platte 4 ausgeübt wird. Fig. 5b zeigt den ersten Arm 2 des beheizbaren Haarformgeräts 1 gemäß der dritten Ausführungsform in einem Zustand, in dem eine Kraft im Wesentlichen senkrecht auf die Oberfläche der beheizbaren Platte 4 einwirkt. Der zweite Arm 3 des beheizbaren Haarformgeräts 1 kann insbesondere analog zu dem ersten Arm 2 ausgebildet sein. Bei der dritten Ausführungsform ist das beheizbare Haarformgerät 1 derart ausgestaltet, dass die beheizbare Platte 4 auf dem elastischen, wärmebeständigen Material gelagert ist, dass das Zugelement 6 bildet. Die beheizbare Platte 4 kann z.B. durch Verkleben oder eine andere Verbindungsform mit dem Material des Zugelements 6 verbunden sein.

Wie in Fig. 5a zu sehen ist, erstreckt sich das Material des Zugelements 6 unter der gesamten beheizbaren Platte 4 hindurch und steht seitlich etwas über die beheizbare Platte 4 über. Die Maße der beheizbaren Platte 4, des Zugelements 6 und des ersten Arms 2 sind derart bemessen, dass bei einer Druckausübung in einer Richtung im Wesentlichen senkrecht zu der Oberfläche der beheizbaren Platte 4 Bereiche des Zugelements 6 seitlich zwischen dem Material des ersten Arms 2 und der beheizbaren Platte 4 herausgedrückt werden, sodass diese über die Oberfläche der beheizbaren Platte 4 hervorstehen. In dieser Weise wird auch bei der dritten Ausführungsform sichergestellt, dass das Zugelement 6 eine ausreichende Zugkraft auf die zu glättenden Haare ausübt und gleichzeitig die beheizten Platten 4 nicht mit einer zu großen mechanischen Kraft auf die Haare einwirken. Das Zugelement 6 ist dabei bevorzugt wiederum so ausgelegt, dass sich die hervorstehenden Bereiche seitlich entlang der gesamten Länge der beheizbaren Patte 4 ausbilden.

### VIERTE AUSFÜHRUNGSFORM

Im Folgenden wird eine vierte Ausführungsform unter Bezugnahme auf die Fig. 6a und Fig. 6b beschrieben. Die vierte Ausführungsform unterscheidet sich von den bisher beschriebenen Ausführungsformen in der Anordnung der beheizbaren Platten 4 an dem ersten Arm 2 und dem zweiten Arm 3 sowie in der Anordnung der Zugelemente 6. Es werden wieder dieselben Bezugszeichen verwendet und bezüglich der Zugelemente 6 können dieselben Materialien zum Einsatz kommen, die bereits zuvor beschrieben wurden.

Bei der vierten Ausführungsform des beheizbaren Haarformgeräts 1 sind die beheizbaren Platten 4 an dem ersten Arm 2 und an dem zweiten Arm 3 jeweils derart beweglich gehalten, dass sie sich in der Richtung, in der der erste Arm 2 und der zweite Arm 3 aufeinander zu bewegbar sind, relativ zu dem ersten Arm 2 bzw. dem zweiten Arm 3 bewegen können. In Fig. 6a und Fig. 6b ist beispielhaft eine Befestigung der beheizbaren Platten 4 an dem jeweiligen Arm 2 bzw. 3 über Federelemente 7 dargestellt. Auf Rändern des ersten Armes 2 und des zweiten Armes 3 sind beidseits der jeweiligen beheizbaren Platte 4 Zugelemente 6 angeordnet, die sich längs der beheizbaren Platte 4 erstrecken.

Die beheizbaren Platten 4 sind dabei derart beweglich gelagert, dass sie in einem entspannten Zustand, in dem keine Kraft senkrecht zu der Plattenoberfläche wirkt, zwischen den angrenzenden Zugelementen 6 hervorsteht, wie in Fig. 6a zu sehen ist. Wenn hingegen zu glättende Haare H zwischen dem beheizbaren Platten 4 eingeschlossen werden und der erste Arm 2 und der zweite Arm 3 gegeneinander bewegt werden, wirkt eine Kraft in der Richtung senkrecht zur Plattenoberfläche auf die beheizbaren Platten 4. Unter Einwirkung dieser Kraft bewegen sich die beheizbaren Platten 4 derart, dass sie sich zwischen die angrenzenden Zugelemente 6 zurückziehen und die Zugelemente 6 mit dem zu glättenden Haar H in Eingriff gelangen. Durch eine geeignete Wahl der Federspannung, mit der die beheizbaren Platten 4 relativ zu dem ersten Arm 2 bzw. zweiten Arm 3 gehalten sind, kann die maximale auf die zu glättenden Haare einwirkende mechanische Kraft, die durch die beheizbaren Platten 4 verursacht wird, eingestellt werden.

### ABWANDLUNG

Im Folgenden wird unter Bezugnahme auf die Fig. 7 noch eine Abwandlung bezüglich der Ausgestaltung der Zugelemente 6 beschrieben. Bei den zuvor beschriebenen Ausführungsformen waren die Zugelemente 6 jeweils aus wärmebeständigem Silikon oder Polyurethan gefertigt. Gemäß der in Fig. 7 schematisch dargestellten Abwandlung weist das Zugelement 6 hingegen eine Trägerstruktur 60 auf, die mit einem Faserkollektiv 61 versehen ist. Die einzelnen Fasern des Faserkollektivs 61 sind dabei derart angeordnet, dass sie in einer Richtung im Wesentlichen senkrecht zu der Durchzugsrichtung D der Haare verlaufen.

Als Fasern können bei dieser Realisierung sowohl synthetische als auch natürliche Fasern, wie z.B. Pflanzenfasern oder Tierhaare, insbesondere Wildschweinborsten, zum Einsatz kommen.

Neben einem ausgerichteten Faserkollektiv, wie es anhand von Fig. 7 beschrieben wurde, kommen für das Zugelement 6 auch andere Materialien in Frage, wie z.B. auch eine Oberflächenbeflockung oder ein Filzmaterial. Bei dem Filzmaterial können die ebenso die zuvor beschriebenen Fasern zum Einsatz kommen.

Die Realisierung des beheizbaren Haarformgeräts ist ferner nicht auf die zuvor beschriebenen Ausführungsformen beschränkt, sondern es sind auch abweichende Realisierungen möglich.

Obwohl lediglich bezüglich der anhand von den Fig. 6a und Fig. 6b beschriebenen Ausführungsform Zugelemente 6 an sowohl dem ersten Arm 2 als auch dem zweiten Arm 3 beschrieben wurden, ist es auch bei den anderen Ausführungsformen möglich, an beiden Armen Zugelemente 6 vorzusehen. Es ist jedoch z.B. andererseits auch möglich, jeweils nur an einem der beiden Arme derartige Zugelemente vorzusehen.

Das Zugelement 6 kann (oder die Zugelemente 6 können) derart angeordnet sein, dass diese von dem beheizbaren Haarformgerät 1 entnehmbar sind, wie es z.B. anhand der zweiten Ausführungsform beschrieben wurde, oder z.B. auch verschiebbar oder klappbar an dem Haarformgerät 1 befestigt sein. Ferner ist bei sämtlichen Ausführungsformen auch eine dauerhafte, feste Verbindung zwischen dem Zugelement 6 (oder den Zugelementen 6) und den anderen Komponenten des Haarformgeräts 1 möglich.

Eine Entnehmbarkeit der Zugelemente 6 kann z.B. dadurch realisiert sein, dass die Zugelemente 6 einen Halterungsbereich aufweisen, der formschlüssig mit einem Aufnahmebereich an dem beheizbaren Haarformgerät 1 zusammenwirkt. Dabei können die Zugelemente 6 z.B. durch seitliches Einschieben oder durch Einrasten befestigt und wieder entnommen werden.

Es ist ferner möglich, dass dem beheizbaren Haarformgerät verschiedene Zugelemente mit unterschiedlichen Eigenschaften beigefügt werden und der Nutzer gewünschte Zugelemente auswählt (z.B. dem Haartyp oder Vorlieben entsprechend) und diese an dem beheizbaren Haarformgerät befestigt.

## Patentansprüche

1. Beheizbares Haarformgerät (1) mit:
einem ersten Arm (2) und einem zweiten Arm (3), die unter Einschluss von zu formendem Haar dazwischen gegeneinander bewegbar sind,
wobei zumindest der erste Arm (2) mit einer beheizbaren Platte (4) zum Erwärmen von zu formendem Haar versehen ist, entlang der das Haar zum Formen in einer Durchzugsrichtung (D) bewegbar ist,
und zumindest einem neben der beheizbaren Platte (4) angeordneten Zugelement (6) zum Ausüben einer Zugkraft auf das zu formende Haar, das derart angeordnet ist, dass in der Durchzugsrichtung (D) bewegtes Haar vor und/oder nach der beheizbaren Platte (4) über das Zugelement (6) bewegt wird, **dadurch gekennzeichnet, dass**
die beheizbare Platte (4) an dem ersten Arm (2) derart flexibel gehalten ist, dass sie in einer Richtung im Wesentlichen senkrecht zu der Durchzugsrichtung (D) relativ zu dem zumindest einen Zugelement (6) beweglich ist, und/oder das zumindest eine Zugelement (6) aus einem elastischen und wärmebeständigen Material gefertigt ist und die beheizbare Platte (4) derart auf dem Zugelement (6) gelagert ist, dass zumindest ein Bereich des Zugelements (6) in Abhängigkeit von einem auf die beheizbare Platte (4) ausgeübten Druck durch Deformation unterschiedlich weit seitlich neben der beheizbaren Platte (4) herausgedrückt wird.

2. Beheizbares Haarformgerät nach Anspruch 1, **dadurch gekennzeichnet, dass** das zumindest eine Zugelement (6) aus einem elastischen und wärmebeständigen Material gefertigt ist.

3. Beheizbares Haarformgerät nach einem der vorangehenden Ansprüche, **dadurch gekennzeichnet, dass** das zumindest eine Zugelement (6) aus wärmebeständigem Silikon oder Polyurethan gefertigt ist.

4. Beheizbares Haarformgerät nach einem der vorangehenden Ansprüche, **dadurch gekennzeichnet, dass** das Zugelement (6) oder eine Mehrzahl von Zugelementen derart angeordnet ist, dass in der Durchzugsrichtung (D) bewegtes Haar sowohl vor als auch nach der beheizbaren Platte (4) über das Zugelement/die Zugelemente bewegt wird.

5. Beheizbares Haarformgerät nach einem der vorangehenden Ansprüche, **dadurch gekennzeichnet, dass** sowohl der erste Arm (2) als auch der zweite Arm (3) jeweils mit zumindest einer beheizbaren Platte (4) versehen sind.

6. Beheizbares Haarformgerät nach einem der vorangehenden Ansprüche, **dadurch gekennzeichnet, dass** das zumindest eine Zugelement (6) entnehmbar und/oder wegklappbar und/oder verschiebbar ausgebildet ist.

7. Beheizbares Haarformgerät nach einem der vorangehenden Ansprüche, **dadurch gekennzeichnet, dass** das beheizbare Haarformgerät ein Haarglätter ist.

8. Beheizbares Haarformgerät nach einem der vorangehenden Ansprüche, **dadurch gekennzeichnet, dass** das zumindest eine Zugelement (6) eine Beflockung, ein Fasermaterial und/oder einen Filz aufweist.

9. Beheizbares Haarformgerät nach einem der vorangehenden Ansprüche, **dadurch gekennzeichnet, dass** eine Mehrzahl von Zugelementen vorgesehen ist, die derart angeordnet sind, dass sie zu formendes Haar fassen und somit Zugkraft auf die Haare ausüben.

## Claims

1. Heatable hair styling device (1) having:
a first arm (2) and a second arm (3), which can be moved counter to one another while enclosing hair to be styled in between,
wherein at least the first arm (2) is provided with a heatable plate (4) for heating hair to be styled, along which plate the hair to be styled can be moved in a pull-through direction (D),
and having at least one pulling element (6) arranged next to the heatable plate (4) for exerting a pulling force on the hair to be styled and arranged such that hair moved in the pull-through direction (D) is moved over the pulling element (6) in front of and/or
behind the heatable plate (4), **characterised in that**
the heatable plate (4) is held flexibly on the first arm (2) such that it is movable relative to the at least one pulling element (6) in a direction essentially perpendicular to the pull-through direction (D), and/or
the at least one pulling element (6) is made of an elastic and heat-resistant material and the heatable plate (4) is mounted on the pulling element (6) such that at least one region of the pulling element (6) is pushed out by deformation to different extents laterally next to the heatable plate (4) as a function of a pressure exerted on the heatable plate (4).

2. Heatable hair styling device according to claim 1, **characterised in that** the at least one pulling element (6) is made of an elastic and heat-resistant material.

3. Heatable hair styling device according to one of the preceding claims, **characterised in that** the at least one pulling element (6) is made of heat-resistant silicone or polyurethane.

4. Heatable hair styling device according to one of the preceding claims, **characterised in that** the pulling element (6) or a plurality of pulling elements is arranged such that hair moving in the pull-through direction (D) is moved over the pulling element/pulling elements both in front of and behind the heatable plate (4).

5. Heatable hair styling device according to one of the preceding claims, **characterised in that** both the first arm (2) and the second arm (3) are each provided with at least one heatable plate (4).

6. Heatable hair styling device according to one of the preceding claims, **characterised in that** the at least one pulling element (6) can be removed and/or folded away and/or displaced.

7. Heatable hair styling device according to one of the preceding claims, **characterised in that** the heatable hair styling device is a hair straightener.

8. Heatable hair styling device according to one of the preceding claims, **characterised in that** the at least one pulling element (6) has a flocking, a fibrous material and/or a felt.

9. Heatable hair styling device according to one of the preceding claims, **characterised in that** a plurality of pulling elements is provided, which are arranged such that they grasp hair to be styled and thus exert a pulling force on the hair.

## Revendications

1. Appareil chauffant de mise en forme des cheveux (1) avec :
un premier bras (2) et un deuxième bras (3), mobiles l'un par rapport à l'autre après avoir saisi entre eux des cheveux à mettre en forme, dans lequel au moins le premier bras (2) est doté d'une plaque chauffante (4) pour chauffer les cheveux à mettre en forme, le long de laquelle les cheveux à mettre en forme sont mobiles dans un sens de traversée (D), et au moins un élément de traction (6) disposé à côté de la plaque chauffante (4) afin d'exercer une force de traction sur les cheveux à mettre en forme, lequel est disposé de telle sorte que les cheveux déplacés dans le sens de traversée (D) sont déplacés avant et/ou après la plaque chauffante (4) sur l'élément de traction (6), **caractérisé en ce que** la plaque chauffante (4) est maintenue de manière flexible sur le premier bras (2) de sorte à être mobile dans un sens essentiellement perpendiculaire au sens de traversée (D) par rapport à l'au moins un élément de traction (6), et/ou l'au moins un élément de traction (6) est fabriqué en un matériau élastique et résistant à la chaleur et la plaque chauffante (4) est logée sur l'élément de traction (6) de telle sorte qu'au moins une partie de l'élément de traction (6) soit pressée vers l'extérieur par déformation selon des longueurs différentes latéralement à côté de la plaque chauffante (4) en fonction d'une pression exercée sur la plaque chauffante (4).

2. Appareil chauffant de mise en forme des cheveux selon la revendication 1, **caractérisé en ce que** l'au moins un élément de traction (6) est fabriqué en un matériau élastique et résistant à la chaleur.

3. Appareil chauffant de mise en forme des cheveux selon l'une des revendications précédentes, **caractérisé en ce qu'**au moins un élément de traction (6) est fabriqué en silicone ou polyuréthane résistant à la chaleur.

4. Appareil chauffant de mise en forme des cheveux selon l'une des revendications précédentes, **caractérisé en ce que** l'élément de traction (6) ou une pluralité d'éléments de traction sont disposés de telle sorte que les cheveux déplacés dans le sens de traversée (D) sont déplacés avant et après la plaque chauffante (4) sur l'élément de traction/les éléments de traction.

5. Appareil chauffant de mise en forme des cheveux selon l'une des revendications précédentes, **caractérisé en ce que** tant le premier bras (2) que le deuxième bras (3) sont respectivement dotés d'au moins une plaque chauffante (4).

6. Appareil chauffant de mise en forme des cheveux selon l'une des revendications précédentes, **caractérisé en ce que** l'au moins un élément de traction (6) est exécuté de manière amovible et/ou escamotable et/ou déplaçable.

7. Appareil chauffant de mise en forme des cheveux selon l'une des revendications précédentes, **caractérisé en ce que** l'appareil chauffant de mise en forme des cheveux est un lisseur à cheveux.

8. Appareil chauffant de mise en forme des cheveux selon l'une des revendications précédentes, **caractérisé en ce que** l'au moins un élément de traction (6) présente un flocage, un matériau fibreux et/ou un feutre.

9. Appareil chauffant de mise en forme des cheveux selon l'une des revendications précédentes, **caractérisé en ce qu'**une pluralité d'éléments de traction est prévue, lesquels sont disposés de telle sorte à saisir les cheveux à mettre en forme et d'exercer dès lors une force de traction sur les cheveux.
